# FASCICULE DE BREVET EUROPEEN

(11) **EP 0 133 165 B1**
(45) Date de publication et mention de la délivrance du brevet: **18.04.1990**
(21) Numéro de dépôt: 84810369.3
(22) Date de dépôt: 25.07.1984
(51) Int. Cl.: A63B 51/00, A63B 49/00

(54) **Raquette munie d'un système de fixation des cordes**
Tennisschläger mit einer Vorrichtung zur Saitenbefestigung
Racquet with string clamping means

(30) Priorité: 26.07.1983 CH 4071/83
(43) Date de publication de la demande: 13.02.1985
(73) Titulaire: Szedressy, Ivan, CH-1290 Versoix - Genève (CH)
(72) Inventeur: Szedressy, Ivan, CH-1290 Versoix - Genève (CH)

(56) Documents cités:
- WO-A-81/03431
- BE-A- 426 087
- CH-A- 356 702
- GB-A- 2 058 902
- GB-A- 2 071 253
- US-A- 1 526 734

## Description

L'invention se rapporte à une raquette munie d'un dispositif de fixation de cordes, par exemple une raquette de tennis, comprenant une pièce d'appui posée contre l'extérieur du cadre et une pièce sertissant la corde en coulissant à l'intérieur du trou conique de la pièce d'appui.

Les dispositifs de fixation connus jusqu'à présent, fonctionnant de manière à sertir la corde pour la fixer en place, nécessitent la fabrication d'un cadre de raquette spécialement conçu ou transformé pour recevoir ce genre de fixation.

Les plus fréquentes transformations sont l'agrandissement des ouvertures, pour pouvoir poser les fixations à l'intérieur de celles-ci. Chez Buteleux, dans le brevet CH-A-356702, les douilles conqiques pénètrent à l'intérieur du trou du cadre, et le serrage des cordes s'effectue à l'intérieur des douilles coniques. Pour pouvoir placer ces douilles coniques à l'intérieur des ouvertures du cadre de la raquette (page 2, ligne 10) il est nécessaire de transformer les ouvertures du cadre, en les agrandissant et de donner une forme conique aux douilles (fig. 2).

Le système employé par Vaughn et Parker, - voir la demande de brevet GB-A-2058902, selon fig. 5, 7a, 8b le serrage de la corde s'effectue dans des ouvertures conçues spécialement à cet effet, à l'intérieur de la raquette.

L'inconvénient de tous ces systèmes est que les pièces en forme de cheville conique et les douilles de serrage se placent à l'intérieur des ouvertures, agrandies pour pouvoir loger l'ensemble du système dans la cadre. De ce fait, leur emploi se limite à une raquette spécifiquement fabriquée ou transformée à cet effet.

La présente invention a pour but de remédier à ces inconvénients. L'invention est caractérisée en ce que la pièce d'apui, voie Fig. 3 no. 10, pénètre pas à l'intérieur du passage des cordes mais est posée en appui à l'extérieur, sur le cadre.

Le serrage s'effectue par la pièce 9 à l'extérieur des trous. L'avantage obtenu grâce à cette invention, consiste essentiellement en ce que le dispositif de fixation peut être monté sur tous les cadres sans effectuer de transformations, en agrandissant les ouvertures.

L'invention est exposée ci-après plus en détails à l'aide des Figures 1, 2 et 3 représentant seulement un mode d'exécution. Pour fixer une corde en place, le dispositif de fixation est placé sur l'extérieur du cadre et la corde individuelle enfilée dans le trou du dispositif de fixation. La corde est tendue à la tension désirée et fixée, à son extrémité, par le dispositif de fixation.

Le dispositif comporte la première pièce (9), dont la partie supérieure (11) est formée de deux demi-coques tronconiques séparées par la fente (15) qui entour la corde (7) au moment du serrage. La pièce (9) coulisse dans la deuxième pièce (10) dont le profil extérieur est adapté à la forme du cadre (4). Le trou (13) est conique. Lors du cordage, la pièce (9) est placée dans la pièce (10). La corde est glissée de l'intérieur vers l'extérieur du cadre, puis tendue tout en maintenant le dispositif de fixation en contact avec le cadre. Dès que la pièce (9) est poussée en position de serrage, la tension est relachée. La pièce (9) fonctionne comme une machoire. Les deux demi-coques sont forcées contre la corde par l'effet de la pièce (9) coincée contre la pièce (10). Un petit tube en matière élastique (14) peut être placé au bas de la pièce (9), entre celle-ci et le trou du cadre. Ce tube permet de maintenir le système de fixation en place, en face du trou, ce qui peut être avantageux lorsqu'une raquette est équipée de ce système en fabrique et doit être expédiée sans que le système de fixation ne se perde.

## Revendications

1. Raquette munie d'un dispositif de fixation de cordes sur le cadre de la raquette, ce dispositif étant composé de deux pièces réutilisables,
- une première pièce (9) de section tubulaire d'un diamètre extérieur plus petit que les trous du cadre d'une raquette (4) et pourvue d'une partie inférieure d'un diamètre intérieur plus grand que celui d'une corde (7) et d'une partie supérieure munie d'une fente (15) d'une largeur d'au moins 30% du diamètre de la corde (7), cette fente séparant la partie supérieure du tube en deux demi-coques, dont la surface extérieurè est conique et va en s'élargissant vers le haut et dont la surface intérieure est munie d'un pas de vis (12), le diamètre intérieur étant plus petit que celui de la corde lorsque les deux demi-coques sont forcées l'une contre l'autre,
- une deuxième pièce (10) possédant un trou intérieur conique (13), le grand diamètre de ce trou étant placé vers l'extérieur du cadre, tel que, lors du cordage, les deux pièces sont placées l'une dans l'autre, une corde passant à travers la première pièce dont la partie supérieure est tournée vers l'extérieur du cadre, cette pièce coulissant à travers la deuxième et étant sertie par le trou conique forçant les deux demi-coques de la première pièce contre le corde et la fixant ainsi en place, dispositif de fixation caractérisé en ce que la deuxième pièce (10) est conformée de manière à reposer sur le cadre de la raquette en étant située completement à l'extérieur des ses tous, la forme extérieure de cette pièce étant adaptée au profil extérieur du cadre.

2. Raquette munie d'un dispositif de fixation selon revendication 1, caractérisée en ce que le pincement de la corde s'effectue à l'extérieur des ouvertures du passage des cordes du cadre.

3. Raquette munie d'un dispositif selon la revendication 1 et 2, caractérisée en ce que la partie inférieure de la première pièce est entourée d'un tube en matière souple, permettant de maintenir le dispositif de fixation dans lesdites trous du cadre en l'absence d'une corde sous tension.

## Patentansprüche

1. Ein Tennisschläger mit einer Vorrichtung zur Saitenbefestigung bestehend aus zwei wiederverwendbaren Bestandteilen:
- Das erste Bestandteil (9) hat eine röhrenartige Form dessen Durchmesser kleiner ist als die Löcher im Rahmen des Schlägers. Er hat (4) am unteren Teil einen breiteren Durchmesser als die Saite (7) und am oberen Teil eine Offnung (15) deren Breite minestens 30% des Durchmessers der Saite (7) beträgt. Diese Offnung trennt den oberen Teil der Röhre in zwei Hälften deren konische Oberfläche sich am Ende verbreitert und deren innere Oberfläsche mit einer verschraubbaren Vorrichtung (12) ausgestattet ist, wobei der innere Durchmesser kleiner ist als der der Saite wenn beide Teile zusammengeschlossen werden.
- Der zweite Bestandteil (10) hat eine konische innere Offnung (13) deren Durchmesser so an der Aussenseite des Rahmens angebracht ist, dass sich wahrend der Besbannung beide Teil ineinander fügen, wobei eine Saite den ersten Teil uberspannend und der obere Teil den äusseren Rahmen gegenüber ligend in den zweiten hineingleitet, der met einer konischen Offnung versehen ist, welche die zwei Hälften des ersten Teile um die Saite befestigt und so die Saite in ihrer Position fixiert. Die Befestigungsvorrichtung zeichnet sich dadurch aus, dass der zweite Teil (10) so angepasst ist, dass er am Rahmen des Schlägers stabil bleibt, nachdem er gänzlich am ausseren Teil der Offnung angebracht ist und die äussere Form dieses Teiles an das äussere Profil des Rahmens angepasst ist.

2. Ein Tennischläger mit einer Vorrichtung zur Saitenbefestigung entsprechend des Anspruches 1, ist dadurch gekennzeichnet, dass die Spannung des Saite an den äusseren Ofnungnen, wo die Saite fixiert ist, erfolgt.

3. Ein Tennisschläger mit einer Vorrichtung zur Saitenbefestigung entsprechend den Ansprüche 1 und 2 (Ansprüchen) ist dadurch gekkennzeichnet, dass der untere Teil der ersten Bestandteiles von einer Röhre aus flexiblen Material umgeben ist und es somit den Befestingungsklammern ermöglicht ohne einer Saite unter spannung in den Offnungen des Rahmens zu verbleiben.

## Claims

1. A racquet equipped with a string clamping device on the frame, this device consisting of two reusable parts:
- the first part (9) in tubular form with a diameter smaller than the holes in the racquet frame, equipped (4) with a lower part having an internal diameter larger than that of the string (7), and an upper section having a slit (15) with a width of at least 30% of the diameter of the string (7), this slit separates the upper part of the tube into two half sections with a conical surface which widens at the top and the internal surface of which is equipped with a screwing device (12), the internal diameter being smaller than that of the string when the two sections close in together.
- a second part (10), having an internal conical (13). The full diameter of this hole is situated on the outside of the frame in such a way that the two parts fit one into another during the stringing, one string crossing the first part, the upper section facing the frame exterior and sliding into the second and equipped with a conical hole which clamps the two half- sections of the first part around the string, thus fixing it into position. The clamping device is characterized by the fact that the second part (10) is adapted to remain stable on the frame of the racquet, since it is located entirely on the external parts of the holes, and the external shape of this part is adapted to the external profile of the frame.

2. A racquet equipped with a clamping device as under claim 1, characterized by the fact that the tightening of the string is carried out on the external openings for fixing the strings in the frame.

3. A racquet equipped with a clamping device as under claims 1 and 2, characterized by the fact that the lower section of the first part is surrounded by a tube in flexible material, thus enabling the clamping device to remain in the holes of the frame in the absence of a string under pressure.
